# EUROPÄISCHE PATENTSCHRIFT

(11) **EP 0 512 244 B1**
(45) Veröffentlichungstag und Bekanntmachung des Hinweises auf die Patenterteilung: **07.06.1995**
(21) Anmeldenummer: 92105496.1
(22) Anmeldetag: 31.03.1992
(51) Int. Cl.: B65B 55/02, B65B 55/16

(54) **Vorrichtung zum Sterilisieren von temperaturbelastbaren Verpackungsbehältern**
Apparatus for sterilising packaging containers, subjected to high temperatures
Installation pour stériliser des récipients d'emballage, sousmis à hautes températures

(30) Priorität: 07.05.1991 DE 4114798
(43) Veröffentlichungstag der Anmeldung: 11.11.1992
(73) Patentinhaber: ROBERT BOSCH GMBH, 70442 Stuttgart (DE)
(72) Erfinder: Weiss, Hans-Ruediger, Dipl.-Ing., D-74564 Crailsheim (DE)

(56) Entgegenhaltungen:
- EP-A- 0 064 609
- EP-A- 0 312 022
- EP-A- 0 358 876
- GB-A- 2 001 166
- US-A- 3 941 670

## Beschreibung

Die Erfindung geht aus von einer Vorrichtung zum Sterilisieren von Verpackungsbehältern nach der Gattung des Oberbegriffs des Anspruchs 1. Bei der Trockenhitzesterilisation von Behältern, beispielsweise Glasflaschen, Ampullen o. dgl. für parenterale Arzneimittel ist es von äußerster Wichtigkeit, daß alle in der Sterilisationsvorrichtung behandelten Behälter auf eine bestimmte Solltemperatur erhitzt werden. Zum Überwachen der Sterilisationstemperatur ist es bei einer aus der EP-A-312 022 bekannten Sterilisiervorrichtung bekannt, mit einem Strahlungspyrometer die Temperatur der Behälter in der Sterilisierzone zu messen und danach die Förderung der Behälter durch den Ofen zu beeinflussen. Um das Pyrometer vor großer Hitzeeinwirkung zu schützen und um eine unbehinderte Sicht auf ein relativ großes Feld zu gewährleisten, ist das Pyrometer in einer Seitenwand des Ofens eingebaut, so daß die Behälter in einem Prüffeld quer zu ihrer Förderrichtung in einem relativ flachen Winkel von oben erfaßt werden. Da die Behälter durch den Ofen in der Regel Seite an Seite aneinander anliegend geführt werden, ist von ihnen jeweils nur ihr oberer Bereich einer Temperaturüberprüfung zugänglich. Bei dieser Überprüfung wird davon ausgegangen, daß die oberen Bereiche der Behälter im erfaßten Feld insgesamt einen repräsentativen Meßwert liefern. Bei der bekannten Vorrichtung ist jedoch nicht sichergestellt, daß auch ihr Körper und ihr Boden die für die Sterilisation erforderliche Mindesttemperatur erreicht haben.

### Vorteile der Erfindung

Die Sterilisiervorrichtung mit den kennzeichnenden Merkmalen des Anspruchs 1 hat den Vorteil, daß sehr repräsentative Bereiche der Behälter, nämlich der Öffnungsrand, die Schulter und insbesondere der Boden durch die Öffnung des Behälters auf die erreichten Temperaturen überwacht werden. Insbesondere ist das Erfassen der Temperatur der Innenseite des Bodens wichtig, da durch Verdunsten von Flüssigkeitsresten, die gegebenfalls vom vorausgehenden Waschen zurückgeblieben sind, nicht die Solltemperatur erreicht wird.

Durch die in den Unteransprüchen ausgeführten Maßnahmen sind vorteilhafte Weiterbildungen und Verbesserungen der im Anspruch 1 angegebenen Sterilisiervorrichtung möglich. Eine besonders vorteilhafte Ausführung ergibt sich durch das Kennzeichen nach Anspruch 3, wonach alle durch den Ofen geförderten Behälter einer Temperaturüberwachung zugänglich gemacht werden. Darüberhinaus ist die Anordnung mehrerer Spiegel nach Anspruch 2 vorteilhaft, so daß bei Einbauten im Ofen die Behälter in Deckung zu den Zwischenräumen zwischen den Einbauten erfaßt werden.

Ein Wärmebild mit punktueller Auswertemöglichkeit ergibt sich durch die Ausgestaltung nach Anspruch 4.

### Zeichnung

Ein Ausführungsbeispiel der Erfindung ist in der Zeichnung dargestellt und wird im folgenden näher beschrieben. Es zeigen Figur 1 einen Aufheiz- und Sterilisierofen einer Sterilisiervorrichtung vereinfacht im Längsschnitt und Figur 2 den Sterilisierofen nach Figur 1 im Querschnitt.

### Beschreibung des Ausführungsbeispiels

Die Aufheiz- und Sterilisierzone einer Trockenhitzesterilisiervorrichtung hat einen tunnelartigen Ofen 10 mit einer Decke 11, einem Boden 12, einer Vorderwand 13, einer Rückwand 14 und zwei Seitenwanden 15 und 16 aus warmeisolierendem Material. Zum Durchführen der zu sterilisierenden Behälter 1 erstreckt sich ein waagrechtes Trum eines hitzefesten, endlosen Transportbandes 17 durch den Ofen 10, das durch einen Durchbruch 18 in der Vorderwand 13 in den Ofen einläuft und durch einen Durchbruch 19 aus dem Ofen 10 wieder austritt. Oberhalb und unterhalb der Transportstrecke des Transportbandes 17 sind Heizelemente, vorzugsweise stabförmige IR-Strahler 21, 22 mit Reflektoren in gleichen Abständen quer zur Förderrichtung angeordnet, durch deren IR-Strahlung und die sich im Ofen 10 einstellende Konvektion die mit dem Transportband 17 durch den Ofen 10 geförderten Behälter 1, wie Flaschen, Ampullen u. dgl. aus Glas auf eine Mindest-Sterilisationstemperatur, beispielsweise im Bereich von 350° C erhitzt werden. Alternativ oder zusätzlich kann der Ofen auch mit Heißluft im Larninarflow-Verfahren betrieben werden.

Zum Überprüfen, ob die durch den Ofen 10 geförderten Behälter 1 auf die notwendige Sterilisationstemperatur erwärmt werden, ist oberhalb des Durchbruchs 18 in der Vorderwand 13 ein Wärmestrahlungsmeßgerät 25 angeordnet, das durch eine Öffnung 26 in der Vorderwand 13 in den oberen Raumteil des Ofens 10 parallel zur Förderstrecke des Transportbandes 17 ausgerichtet ist. In "Blick"-Richtung des Wärmestrahlungsmeßgerätes 25 sind im oberen Raumteil des Ofens 10 oberhalb der Ebene der oberen IR-Strahler 21 mehrere flache, leistenförmige für IR-Strahlung geeignete Spiegel 30 angeordnet. Die Spiegelfläche der Planspiegel 30 weist gegen das Wärmestrahlungsmeßgerät 25 und ist zur Förderstrecke des Transportbandes 17 hin geneigt, so daß die von den auf dem Transportband 17 stehenden Behältern 1 nach oben emittierte Wärmestrahlung um etwa 90° zum Empfangsteil des Wärmestrahlungsmeßgeräts 25 umgelenkt wird. Um mehrere Felder im Ofen zu erfassen, sind die einzelnen Spiegel 30 in Förderrichtung des Transportbandes 17 und in der Höhe versetzt angeordnet, so daß sie in Deckung mit den Zwischenraumen zwischen den oberen IR-Strahlern 21 sind und sich in der Höhe zu einer geschlossenen Projektionsfläche ergänzen. Durch eine bestimmte Anordnung von mehreren Spiegeln im Ofen ist es möglich, mit einem einzigen Wärmestrahlungsmeßgerät die Temperaturverteilung der Behälter 1 im gesamten Ofen zu erfassen. Im Grunde genommen ist es aber schon ausreichend, dem Endbereich des Ofens, wo die Behälter 1 ihre höchste Temperatur erreicht haben, einen einzigen Spiegel zuzuordnen, mit dem ein sich über die gesamte Breite der Fördereinrichtung erstreckendes schmales Feld überwacht werden kann.

Das Wärmestrahlungsmeßgerät 25 kann ein handelsübliches Pyrometer mit einem geeigneten Meßfeld sein und zusätzlich mit einer 1D- oder 2D-Ablenkeinheit ausgerüstet sein. Sehr gut eignet sich auch eine IR-Kamera, mit der aufgrund der bekannten Emissivität von Glas die Temperatur bestimmt werden kann. Eine IR-Kamera hat den Vorteil, daß die von den Spiegeln aus einer bestimmten Prüffläche reflektierte IR-Strahlung Zeile für Zeile und Punkt für Punkt abgetastet werden kann, so daß mit Hilfe eines geeigneten Rechen- oder Bildverarbeitungsprogrammes die empfangenen Temperatursignale aufbereitet und den einzelnen Meßpunkten, wie Öffnungsrand, Schulter oder Boden der Behälter 1, und auch die Oberfläche des Transportbandes 17 zwischen den Behältern 1 zugeordnet werden können.

Vorzugsweise werden die so ermittelten Temperaturprofile zur Leistungsregelung der Ofenheizung und/oder zur Geschwindigkeitsregelung des Transportbandes 17 herangezogen. Insbesondere die niedrigst gemessene Temperatur kann unabhängig davon, an welcher Stelle sie gemessen wurde, zur Leistungsregelung herangezogen werden. Hierdurch erübrigt sich die Suche nach einem geeigneten Referenzmeßpunkt, der sich bei unterschiedlichen Behältergrößen und damit unterschiedlichen Konvektionsbedingungen an verschiedenen Orten im Ofen einstellen kann. In Abänderung der fest eingestellten Spiegel im Ofen können solche auch um ihre Längsachse schwenkbar oder mit den Behältern 1 über eine bestimmte Strecke verfahrbar angeordnet sein, so daß durch synchrones Mitlaufen mit dem Behältern 1 eine Überwachung derselben Behälter über eine bestimmte Zeitdauer möglich ist.

Ergänzend wird bewirkt, daß die Abkürzungen "IR" für Infrarot und "1D" sowie "2D" für Eindimension beziehungsweise Zweidimension stehen.

## Patentansprüche

1. Vorrichtung zum Sterilisieren von temperaturbelastbaren Verpackungsbehältern mit einem tunnelartigen Ofen (10), durch den die Behälter (1) mit einer Fördereinrichtung (17) geführt und dabei durch Übertragen von Wärme durch Strahlung und/oder Konvektion erwärmt werden, und mit einem außerhalb der Erwärmungszone des Ofens angeordneten, ein Feld des Behälterstromes in der Erwärmungszone erfassenden Wärmestrahlungsmeßgerät (25), das die Temperatur der Behälter überwacht und zum Erreichen der Solltemperatur der Behälter, deren Fördergeschwindigkeit und/oder die Heizleistung des Ofens steuert, dadurch gekennzeichnet, daß oberhalb der Förderstrecke der Behälter (1) im Ofen (10) wenigstens ein Wärmestrahlungs-Spiegel (30) so angeordnet ist, daß die von den erhitzten Behältern (1) im Überwachungsfeld im wesentlichen nach oben emitierte Wärmestrahlung an dem Spiegel zu dem Wärmestrahlungsmeßgerät (25) umgelenkt wird.

2. Vorrichtung nach Anspruch 1, dadurch gekennzeichnet, daß sich der/die Spiegel (30) quer zur Förderrichtung der Behälter (1) über die gesamte Breite der Fördereinrichtung (17) erstrecken.

3. Vorrichtung nach Anspruch 2, dadurch gekennzeichnet, daß bei Anordnung mehrerer Spiegel (30) jeweils benachbarte in Förderrichtung der Behälter (1) und in der Höhe um jeweils die Breite ihrer Projektionsfläche versetzt angeordnet sind.

4. Vorrichtung nach einem der Ansprüche 1 bis 2, dadurch gekennzeichnet, daß zum Erfassen der IR-Strahlung der Behälter (1) eine IR-Kamera angeordnet ist, mit der die von den Behältern (1) nach oben emittierte Strahlung Zeile für Zeile und Punkt für Punkt erfaßt wird.

5. Vorrichtung nach einem der Ansprüche 1 bis 4, dadurch gekennzeichnet, daß das Wärmestrahlungsmeßgerät (25) mit einer Regeleinrichtung verbunden ist, die die Heizleistung des Ofens oder die Fördergeschwindigkeit der Transporteinrichtung (17) regelt.

## Claims

1. Device for sterilizing temperature-resistant packaging containers, having a tunnel-like oven (10) through which the containers (1) are guided using a conveying device (17) and, during this, are heated by the transmission of heat by radiation and/or convection, and having a thermal radiation measuring device (25) which is arranged outside the heating zone of the oven, detects a field of the stream of containers in the heating zone and monitors the temperature of the containers and controls conveying speed thereof and/or the heating power of the oven in order to attain the desired temperature of the containers, characterized in that at least one thermal radiation mirror (30) is arranged in the oven (10) above the conveying path of the containers (1) in such a way that the thermal radiation emitted essentially upwards by the heated containers (1) in the monitoring field is deflected at the mirror towards the thermal radiation measuring device (25).

2. Device according to Claim 1, characterized in that the mirror/mirrors (30) extend over the entire width of the conveying device (17), transversely to the conveying direction of the containers (1).

3. Device according to Claim 2, characterized in that in the case of an arrangement of a plurality of mirrors (30), respectively adjacent mirrors are arranged offset in the conveying direction of the containers (1) and in height by the width of their projection area in each case.

4. Device according to one of Claims 1 to 2, characterized in that, for detecting the IR radiation of the containers (1), an IR camera is arranged with which the radiation emitted upwards by the containers (1) is detected line by line and point by point.

5. Device according to one of Claims 1 to 4, characterized in that the thermal radiation measuring device (25) is connected to a control device which controls the heating power of the oven or the conveying speed of the transport device (17).

## Revendications

1. Dispositif pour stériliser des récipients d'emballage soumis à hautes températures, à l'aide d'un four tunnel (10) traversé par les récipients (1) par l'intermédiaire d'un dispositif de transport (17) et qui sont alors chauffés par transmission de chaleur par rayonnement et/ou convection et un appareil de mesure de rayonnement thermique (25) prévu à l'extérieur de la zone de chauffage du four, pour détecter un champ du flux de récipient dans la zone de chauffage, cet appareil surveillant la température des récipients, et commandant leur vitesse de transfert et/ou la puissance de chauffage du four pour atteindre la température de consigne des récipients, caractérisé en ce qu'au-dessus du chemin de transfert des récipients (1), à l'intérieur du four (10), il y a au moins un miroir à rayonnement thermique (30) pour dévier vers l'appareil de mesure du rayonnement thermique (25) par le miroir, le rayonnement thermique émis essentiellement vers le haut, dans le champ de surveillance par les récipients chauffés (1).

2. Dispositif selon la revendication 1, caractérisé en ce que le ou les miroirs (30) sont disposés transversalement à la direction de transfert des récipients (1) sur toute la largeur de l'installation de transport (17).

3. Dispositif selon la revendication 2, caractérisé en ce que dans le cas d'un montage à plusieurs miroirs (30), les miroirs respectivement voisins dans la direction de transfert des récipients (1) et en hauteur, sont décalés respectivement de la largeur de leur surface de projection.

4. Dispositif selon l'une des revendications 1 et 2, caractérisé en ce que pour détecter le rayonnement infrarouge des récipients (1) ils comportent une caméra infrarouge qui détecte ligne par ligne et point par point le rayonnement émis vers le haut par les récipients (1).

5. Dispositif selon l'une des revendications 1 à 4, caractérisé en ce que l'appareil de mesure du rayonnement thermique (25) est relié à une installation de régulation qui régule la puissance de chauffage du four ou la vitesse de transfert assurée par l'installation de transport (17).
